# FASCICULE DE BREVET EUROPEEN

(11) **EP 0 688 291 B1**
(45) Date de publication et mention de la délivrance du brevet: **26.02.1997**
(21) Numéro de dépôt: 94903758.4
(22) Date de dépôt: 13.12.1993
(51) Int. Cl.: B65D 65/26, B65D 47/22

(54) **PROCEDE DE FABRICATION D'EMBALLAGE SOUPLE COMPRENANT UN CANAL DE VERSEMENT ET EMBALLAGE OBTENU PAR LE PROCEDE**
VERFAHREN ZUR HERSTELLUNG VON FLEXIBLEN VERPACKUNGEN MIT AUSGIESSKANÄLEN UND SOWIE DURCH DAS VERFAHREN ERHALTENE VERPACKUNG
METHOD FOR PRODUCING A FLEXIBLE PACKAGING WITH A BUILT-IN POURING CHANNEL, AND PACKAGING THEREBY OBTAINED

(30) Priorité: 21.12.1992 FR 9215687
(43) Date de publication de la demande: 27.12.1995
(73) Titulaire: PKL Verpackungssysteme GmbH, 52441 Linnich (DE)
(72) Inventeur: Huguenin, Freddy, CH-1005 Lausanne (CH)
(74) Mandataire: Thielmann, Andreas
(86) Numéro de dépôt international: EP9303513
(87) Numéro de publication internationale: WO9414676

(56) Documents cités:
- EP-A- 0 272 160
- NL-A- 8 602 857
- US-A- 3 473 703

## Description

### DOMAINE TECHNIQUE

La présente invention concerne un procédé de fabrication d'emballage souple pour produits liquides ou pâteux comportant un canal de versement, elle concerne également l'emballage obtenu par le procédé.

### TECHNIQUE ANTERIEURE

On connaît déjà un emballage du type précité qui a fait l'objet des brevets CH-A-678614 et EP-A-0377882 au nom du demandeur.

Il comporte un canal adjacent à l'un de ses bords, s'étendant depuis une extrémité jusqu'à une seconde extrémité, l'une au moins des deux extrémités étant obturée et destinée à être ouverte pour le soutirage du contenu, et l'une au moins des deux extrémités étant en communication avec la poche principale.

Le canal est formé de façon classique par rapprochement de deux parois latérales de l'emballage, par exemple par soudage ou de façon préférentielle par pincement mécanique au moyen d'une pince indépendante.

Le but principal recherché était d'améliorer la durée de conservation du contenu, après ouverture de l'emballage. En effet après prélèvement d'une partie du contenu, le contenu restant dans la poche principale n'a pas été en contact avec l'air pendant le prélèvement.

Cependant la technique de séparation canal/poche principale par soudage présente des inconvénients au plan de la solidité, il arrive que la soudure ne résiste pas à la pression du contenu pendant le prélèvement.

Par ailleurs, le système à pince n'est pas toujours correctement utilisé par le consommateur.

### EXPOSE DE L'INVENTION

La présente invention a donc pour but de proposer une nouvelle technique pour la formation des moyens de séparation du canal et de la poche principale. L'idée de base consiste à former cette séparation au moyen d'une bande mince rapportée, soudée par ses bords sur les parois latérales de l'emballage et dans laquelle on prévoit un moyen de communication entre la poche principale et le canal.

Plus particulièrement l'invention consiste en un procédé de formation d'un canal de prélèvement lors de la fabrication d'un emballage souple, canal adjacent à au moins un des bords de l'emballage, et s'étendant depuis une première extrémité de l'emballage jusqu'à la seconde extrémité, l'une au moins des extrémités du canal étant obturée et en communication interne avec la poche principale, l'autre étant destinée à être ouverte pour le prélèvement, caractérisé en ce que l'on introduit entre les deux parois latérales de l'emballage une cloison en forme de bande dont au moins une zone centrale longitudinale qui formera la cloison porte des moyens de communication régulièrement espacés et disposés de façon à se placer au-dessus de la soudure de fond de l'emballage, et en ce que l'on soude chaque paroi latérale de l'emballage avec un bord de la cloison.

L'invention porte également sur un emballage obtenu par le procédé caractérisé en ce qu'il comporte une cloison en forme de bande disposée parallèlement à un bord de l'emballage pour former un canal et une chambre principale et reliant de façon étanche les parois latérales de l'emballage depuis une de ses extrémités jusqu'à l'autre extrémité, ladite cloison comportant au voisinage de l'une de ses extrémités des moyens de communication pour permettre le passage du contenu.

### DESCRIPTION SOMMAIRE DES DESSINS

Figure 1 : croquis montrant schématiquement la fabrication d'une première variante de réalisation d'un emballage selon l'invention.
Figure 2 : coupe transversale de l'emballage réalisé en figure 1.
Figure 3 : croquis correspondant à une deuxième variante de réalisation.
Figure 4 : coupe transversale de l'emballage réalisé en figure 3.
Figure 5 : croquis correspondant à une troisième variante de réalisation.
Figure 6 : coupe transversale de l'emballage réalisé en figure 5.
Figure 7 : croquis correspondant à une quatrième variante de réalisation.
Figure 8 : coupe transversale de l'emballage réalisé en figure 7.
Figure 9 : croquis correspondant à une cinquième variante de réalisation.
Figures 10 à 12 : variantes de réalisation des moyens de communication prévus dans une bande de séparation selon l'invention.
Figure 13 : bande de séparation dont les moyens de communication sont pourvus de moyens formant soupape.
Figures 14 à 20 : coupes transversales d'autres modes de réalisation possibles des emballages selon l'invention.
Figure 21 : vue de profil d'une variante d'emballage dont la forme n'est pas rectangulaire.
Figure 22 : vue de détail d'une variante de réalisation de la bande (3).

### MANIERES DE REALISER L'INVENTION

On se réfère d'abord aux figures 1 et 2.

Une feuille principale (1) venant d'un rouleau primaire (2) d'approvisionnement est enroulée autour d'un mandrin de remplissage non représenté de manière à réaliser une poche avec une seule soudure latérale (5). L'absence d'une deuxième soudure latérale diminue le coût de fabrication et augmente la résistance de l'emballage.

Simultanément on amène une autre feuille (3) en forme de bande venant d'un rouleau secondaire (4) d'approvisionnement, on l'introduit à l'intérieur de la poche formée par la feuille principale et on soude, par coopération avec le mandrin de remplissage, chacun des bords de la bande sur une paroi de la poche de façon à former un canal (6) de section réduite longeant le bord non soudé (7) de la feuille principale (1).

La bande présente un moyen de communication (8) par exemple un groupe d'ouvertures circulaires telles que (9), au nombre de trois sur les figures, groupes disposés à intervalles réguliers sur la bande (3) et au-dessus d'une soudure de fond (10). On procède ensuite au remplissage du produit, amené par l'intérieur du mandrin jusqu'au fond de l'emballage.

Puis on procède aux opérations classiques de soudage de la partie haute d'un emballage, du fond de l'emballage suivant et de leur séparation, la bande (3) étant soudée et découpée en même temps que la feuille principale.

Selon cette première variante le canal (6) est prévu adjacent au bord opposé (7) à la soudure longitudinale (5) de l'emballage et les bords de la bande (3) sont pliés et dirigés vers ce bord (7) et vers le canal (6) lors de leur soudage.

La variante des figures 3 et 4 diffère de celle des figures 1 et 2 par les bords de la bande (3) qui sont pliés et dirigés vers la soudure (5) donc vers la poche principale (14).

La variante des figures 5 et 6 se distingue par son canal (6) formé à partir d'une bande (3) plus large enroulée sur un second mandrin et fermée par pincement et soudage de ses deux bords (12) ensemble. Les deux bords (11) de la feuille principale étant rapportés et soudés de part et d'autre du canal (6) ainsi formé.

Dans ce cas de figure, seule une zone (13) centrale de la bande fait office de cloison séparatrice, c'est cette zone qui comporte bien entendu les moyens de communication (8).

La variante des figures 7 et 8 se distingue par la position du canal (6) adjacent au bord soudé (5) de l'emballage.

Les figures 10 à 12 montrent diverses formes possibles et non limitatives des moyens de communication (8) : ce sont de simples fentes droites, incurvées en forme d'accent circonflexe etc... ou des découpes avec de la matière à évacuer par exemple découpes carrées, triangulaires, circulaires, incurvées, accents circonflexes, etc... Ces formes de fentes et découpes peuvent être combinées entre elles et leur nombre peut être variable.

Sur les figures 13 et 19 les moyens de communication sont équipés de moyens formant soupape sous forme de bandelettes rapportées (17), soudées à leur partie supérieure uniquement, et formant clapet anti-retour, pour ralentir le mouvement du produit et éviter son brassage, c'est-à-dire diminuer encore ainsi le retour dans la poche principale (14) d'une quantité de produit qui aurait pu être en contact de l'air au moment du prélèvement et diminuer encore ainsi les risques de contamination du contenu, donc augmenter sa durée de conservation.

Pour l'une quelconque des variantes précitées, l'ouverture de la partie haute du canal, plus précisément de l'extrémité du canal opposée à celle qui comporte les moyens de communication (8) peut être réalisée de différentes façons afin de procéder au prélèvement du produit.

On peut tout simplement couper l'angle supérieur du canal ou faire un prélèvement par un moyen approprié, par exemple un chalumeau affuté ou tout autre moyen.

En vue d'un prélèvement partiel et d'un rebouchage après prélèvement, on peut par exemple prévoir en haut du canal de chaque emballage une inclusion d'un tube souple (15) (figure 5) operculé par bande, bouchon, etc, ou prévoir un tunnel (18) (figure 7) équipé de petits moyens d'accrochage nommés "mini-grif" étanches et souples, ou encore prévoir une languette de déchirement soudée sur une zone affaiblie ou encore un adhésif (16) obturant une ouverture prédécoupée (figure 9).

Les figures 14 à 21 montrent en coupes horizontales différentes configurations possibles, une configuration préférentielle étant celle de la figure 14 avec les bords d'une bande très mince (3) dirigés vers le canal et le structurant bien, avec des ouvertures de préférence en accent circonflexe inversé limitant le flux de retour.

les emballages peuvent comporter une soudure sur une paroi latérale (figures 18 et 19), et/ou une ou deux soudures longitudinales (figures 14 à 17) et/ou une conformation pliée de la bande formant cloison, le pli dirigé vers le centre de la poche principale (figure 15) ou vers le canal (figure 17) permettant une mise à plat de l'emballage et convenant mieux aux produits moins fluides comme les cosmétiques.

Dans le cas de la figure 19 la feuille de la poche centrale est prolongée au-delà de la soudure pour former une zone d'impression (19) destinée à porter un message de nature publicitaire par exemple. Ce prolongement (19) pourrait être prévu même en cas de soudure sur le bord (5).

Sur les figures 2o et 21 la soudure de la feuille de la poche prinipale (14) est remplacée par un autre moyen de fermeture.

On ferme la poche par une feuille secondaire (20) soudée par ses deux bords (21) sur les bords de la feuille principale puis soudée et découpée en haut et en bas de l'emballage en même temps que celui-ci. Cette feuille (20) forme une paroi pliable vers l'intérieur de l'emballage pour sa mise à plat. Avec ce type de moyen de fermeture de la poche principale, on peut prévoir un prolongement soit de la feuille (20) soit de la feuille (1) pour porter un message par exemple publicitaire.

La forme d'ensemble de l'emballage n'est pas obligatoirement rectangulaire, à titre d'exemple l'emballage de la figure 21 est trapézoïdal.

D'une manière générale toutes les combinaisons entre les variantes de soudure et formation du canal (3), de moyen de communication (8), de fermeture et formation de la chambre principale (14) sont possibles, seules quelques unes de ces combinaisons ont été montrées de façon non limitative.

En outre, pour certains types de contenu, on peut être amené à ajouter sur la bande (3) entre le fond de l'emballage et les moyens de communication (8) (quelle que soit leur forme), des moyens additionnels de vidange (21).

Par exemple en figure 22, aux découpes en accent circonflexe, on ajoute des petits trous (21).

Ainsi après extraction de la plus grande partie du contenu le reste peut être évacué pour éviter le gaspillage.

De plus, et de façon connue en soi, on peut utiliser chaque variante de l'emballage conforme à l'invention avec un support rigide, par accrochage de l'emballage au moyen de trous (22) (par exemple sur figures 22 et 7) et/ou avec des moyens de compression des parois latérales de la poche principale si le contenu est visqueux ou pâteux (par exemple une sauce, de la moutarde, etc...) de façon à contraindre ce contenu à remonter le canal et à sortir.

Enfin, l'emballage conforme à l'invention peut être réalisé en différents matériaux selon la nature du contenu. Il est particulièrement adapté aux liquides alimentaires, tels que jus de fruits, lait, huiles, sauces plus ou moins fluides, etc... mais également aux cosmétiques, recharges de lessives ou de produits d'entretien liquides, etc...

## Revendications

1. Procédé de formation d'un canal de prélèvement (6) lors de la fabrication d'un emballage souple, canal adjacent à au moins un des bords de l'emballage, et s'étendant depuis une première extrémité de l'emballage jusqu'à la seconde extrémité, l'une au moins des extrémités du canal étant obturée et en communication interne avec la poche principale, l'autre étant destinée à être ouverte pour le prélèvement, caractérisé en ce que l'on introduit entre les deux parois latérales de l'emballage une cloison en forme de bande dont au moins une zone centrale longitudinale (13) qui formera la cloison, porte des moyens de communication (8) régulièrement espacés et-disposés de façon à se placer au-dessus de la soudure de fond (10) de l'emballage, et en ce que l'on soude chaque paroi latérale de l'emballage avec un bord de la cloison.

2. Procédé selon la revendication 1 caractérisé en ce qu'en outre on enroule une feuille principale autour d'un mandrin de remplissage et en ce que l'on ferme la poche par un moyen de fermeture (5, 20), la bande formant cloison étant introduite et soudée à l'opposé de ce moyen de fermeture.

3. Procédé selon la revendication 1 caractérisé en ce qu'en outre on enroule une feuille principale autour d'un mandrin de remplissage et en ce que l'on ferme la poche par un moyen de fermeture (5, 20), la bande formant cloison étant introduite et soudée au voisinage de ce moyen de fermeture.

4. Procédé selon la revendication 1 caractérisé en ce qu'en outre on enroule une feuille principale autour d'un mandrin de remplissage, et en ce que l'on ferme la poche sur une de ses parois latérales, la bande formant cloison étant introduite et soudée près de l'un des bords de l'emballage.

5. Procédé selon l'une des revendications 1 à 4 caractérisé en ce que l'on replie les bords de la bande vers le canal (6) de l'emballage.

6. Procédé selon l'une des revendications 1 à 4 caractérisé en ce que l'on replie les bords de la bande vers la poche principale (14).

7. Procédé selon la revendication 1 caractérisé en ce que l'on forme le canal à partir d'une bande enroulée autour d'un mandrin secondaire, puis on soude ses deux bords ensemble, les deux bords de la poche centrale étant soudés le long d'une zone centrale (13) de la bande.

8. Emballage souple obtenu par le procédé selon l'une des revendications 1 à 7 caractérisé en ce qu'il comporte une cloison en forme de bande disposée parallèlement à un bord de l'emballage pour former un canal et une chambre principale et reliant de façon étanche les parois latérales de l'emballage depuis une de ses extrémités jusqu'à l'autre extrémité, ladite cloison comportant au voisinage de l'une de ses extrémités des moyens de communication pour permettre le passage du contenu.

9. Emballage selon la revendication 8 caractérisé en ce qu'il est formé par enroulage d'une feuille principale (1) fermée par un moyen de fermeture (5, 20).

10. Emballage selon la revendication 9, caractérisé en ce que le moyen de fermeture est une soudure.

11. Emballage selon la revendication 9 caractérisé en ce que le moyen de fermeture est une cloison (20).

12. Emballage selon l'une des revendications 9 à 11, caractérisé en ce qu'une feuille se prolonge au-delà du moyen de fermeture (5, 20).

13. Emballage selon l'une des revendications 8 à 12 caractérisé en ce que la cloison est soudée à proximité d'un des bords latéraux (5, 7) de l'emballage pour former un canal (6) parallèle à ce bord.

14. Emballage selon la revendication 8 caractérisé en ce que le canal (6) est formé à partir d'une bande (3) fermée par soudure de ses deux bords (12) ensemble, les bords (11) de la feuille principale étant soudés de part et d'autre d'une zone (13) centrale de la bande.

15. Emballage selon l'une des revendications 8 à 13 caractérisé en ce que chacun des bords de la bande est plié en direction de la poche principale et soudé sur une paroi latérale de l'emballage.

16. Emballage selon l'une des revendications 8 à 13 caractérisé en ce que chacun des bords de la bande est plié en direction du canal et soudé sur une paroi latérale de l'emballage.

17. Emballage selon l'une des revendications 8 à 16 caractérisé en ce que les moyens de communication sont des ouvertures choisies dans l'ensemble : (découpe-fente).

18. Emballage selon la revendication 17 caractérisé en ce qu'une fente a une forme choisie dans l'ensemble (droite, incurvée, accent circonflexe).

19. Emballage selon la revendication 17, caractérisé en ce que la découpe a une forme choisie dans l'ensemble (carrée, triangulaire, circulaire, incurvée, accent circonflexe).

20. Emballage selon l'une des revendications 17 ou 18 caractérisé en ce que les moyens de communication sont des ensembles d'ouvertures identiques.

21. Emballage selon l'une des revendications 17 ou 18 caractérisé en ce que les moyens de communication sont des ensembles d'ouvertures différentes.

22. Emballage selon l'une quelconque des revendications 8 à 21 caractérisé en ce que les moyens de communication (8) sont équipés de bandelettes (17) soudées à leur partie supérieure.

23. Emballage selon l'une des revendications 8 à 22 caractérisé en ce qu'il comporte en outre des moyens de vidange (21) prévus sur la cloison entre les moyens de communication (8) et le fond (10).

24. Emballage selon l'une des revendications 8 à 23 caractérisé en ce qu'il a une forme rectangulaire.

25. Emballage selon l'une des revendications 8 à 23 caractérisé en ce qu'il a une forme trapézoïdale.

26. Emballage selon l'une des revendications 8 à 25 caractérisé en ce que le canal comporte, à son extrémité opposée à celle comportant les moyens de communication (8), des moyens de prélèvement du produit.

## Claims

1. A method of producing a pouring channel (6) in the manufacture of a flexible packaging, said channel being adjacent at least one of the edges of the packaging and extending from a first end of the packaging to the second end thereof, at least one of the ends of the channel being closed and in internal communication with the main pocket, the other end being adapted to be opened for pouring, characterized in that if there is introduced between the two side walls of the packaging a ribbon-shaped partition at least one central longitudinal zone (13) of which, forming the partition, has regularly spaced-out means of communication (8) so disposed as to be located above the bottom weld (10) of the packaging, and each side wall of the packaging is welded to an edge of the partition.

2. A method according to claim 1, characterized in that a main sheet is wound around a filling mandrel, and the pocket is closed by a closure means (5, 20), the ribbon forming the partition being introduced and welded opposite said closure means.

3. A method according to claim 1, characterized in that a main sheet is also wound around a filling mandrel, and the pocket is closed by a closure means (5, 20), the ribbon forming the partition being introduced and welded adjacent said closure means.

4. A method according to claim 1, characterized in that a main sheet is also wound around a filling mandrel, and the pocket is closed on one of its side walls, the ribbon forming the partition being introduced and welded adjacent one of the edges of the packaging.

5. A method according to one of claims 1 to 4, characterized in that the edges of the ribbon are bent towards the channel (6) of the packaging.

6. A method according to one of claims 1 to 4, characterized in that the edges of the ribbon are bent towards the main pocket (14).

7. A method according to claim 1, characterized in that the channel is formed from a ribbon wound around a secondary mandrel, whereafter its two edges are welded together, the two edges of the central pocket being welded along a central zone (13) of the ribbon.

8. A flexible packaging obtained by the method according to one of claims 1 to 7, characterized in that it comprises a ribbon-shaped partition disposed parallel with an edge of the packaging to form a channel and a main chamber and to hermetically connect the side walls of the packaging from one of its ends to the other, said partition comprising adjacent one of its ends means of communication to enable the contents to pass through.

9. A packaging according to claim 8, characterized in that it is formed by the winding of a main sheet (1) closed by a closure means (5, 20).

10. A packaging according to claim 9, characterized in that the closure means is a weld.

11. A packaging according to claim 9, characterized in that the closure means is a partition (20).

12. A packaging according to one of claims 9 to 11, characterized in that a sheet is prolonged beyond the closure means (5, 20).

13. A packaging according to one of claims 8 to 12, characterized in that the partition is welded adjacent one of the side edges (5, 7) of the packaging to form a channel (6) parallel with said edge.

14. A packaging according to claim 8, characterized in that the channel (6) is formed from a ribbon (3) closed by welding its two edges (12) together, the edges (11) of the main sheet being welded on each side of a central zone (13) of the ribbon.

15. A packaging according to one of claims 8 to 13, characterized in that each of the edges of the ribbon is bent in the direction of the main pocket and welded to a side wall of the packaging.

16. A packaging according to one of claims 8 to 13, characterized in that each of the edges of the ribbon is bent in the direction of the channel and welded to a side wall of the packaging.

17. A packaging according to one of claims 8 to 16, characterized in that the means of communication are openings of the cutaway or slot type.

18. A packaging according to claim 17, characterized in that a slot has a shape which is either straight, curved or chevron-like.

19. A packaging according to claim 17, characterized in that the cutaway has a shape which is either square, triangular, circular, curved or chevron-like.

20. A packaging according to one of claims 17 or 18, characterized in that the means of communication are assemblies of identical openings.

21. A packaging according to one of claims 17 or 18, characterized in that the means of communication are assemblies of different openings.

22. A packaging according to any of claims 8 to 21, characterized in that the means of communication (8) have narrow strips (17) welded to their upper portion.

23. A packaging according to one of claims 8 to 22, characterized in that it also comprises emptying means (21) provided on the partition between the means of communication (8) and the bottom (10).

24. A packaging according to one of claims 8 to 23, characterized in that it has a rectangular shape.

25. A packaging according to one of claims 8 to 23, characterized in that it has a trapezoidal shape.

26. A packaging according to one of claims 8 to 25, characterized in that the channel comprises product-pouring means at its end opposite from the end comprising the means of communication (8).

## Patentansprüche

1. Verfahren zur Bildung eines Entnahmekanals (6) bei der Herstellung einer flexiblen Verpackung, eines Kanals, der an wenigstens einen der Ränder der Verpackung angrenzt und sich von einem ersten Ende der Verpackung bis zum zweiten Ende erstreckt, wobei wenigstens eines der Enden des Kanals verschlossen ist und mit der Haupttasche intern verbunden ist und das andere dazu bestimmt ist, für die Entnahme geöffnet zu werden, dadurch gekennzeichnet, daß man zwischen die beiden Seitenwände der Verpackung eine Trennwand in Form eines Streifens einführt, von dem zumindest eine mittlere längsgerichtete Zone (13), welche die Trennwand bilden wird, Verbindungsmittel (8) trägt, die regelmäßig beabstandet und so angeordnet sind, daß sie sich über der Bodenschweißnaht (10) der Verpackung befinden, und daß man jede Seitenwand der Verpackung mit einem Rand der Trennwand verschweißt.

2. Verfahren nach Anspruch 1, dadurch gekennzeichnet, daß man außerdem eine Hauptfolie um einen Fülldorn rollt und daß man die Tasche durch ein Verschlußmittel (5, 20) schließt, wobei der trennwandbildende Streifen auf der diesem Verschlußmittel gegenüberliegenden Seite eingeführt und angeschweißt wird.

3. Verfahren nach Anspruch 1, dadurch gekennzeichnet, daß man außerdem eine Hauptfolie um einen Fülldorn rollt und daß man die Tasche durch ein Verschlußmittel (5, 20) schließt, wobei der trennwandbildende Streifen neben diesem Verschlußmittel eingeführt und angeschweißt wird.

4. Verfahren nach Anspruch 1, dadurch gekennzeichnet, daß man außerdem eine Hauptfolie um einen Fülldorn rollt und daß man die Tasche an einer ihrer Seitenwände schließt, wobei der trennwandbildende Streifen nahe einem der Ränder der Verpackung eingeführt und angeschweißt wird.

5. Verfahren nach einem der Ansprüche 1 bis 4, dadurch gekennzeichnet, daß man die Ränder des Streifen zum Kanal (6) der Verpackung hin umbiegt.

6. Verfahren nach einem der Ansprüche 1 bis 4, dadurch gekennzeichnet, daß man die Ränder des Streifen zur Haupttasche (14) hin umbiegt.

7. Verfahren nach Anspruch 1, dadurch gekennzeichnet, daß man den Kanal mittels eines Streifens bildet, welcher um einen zweiten Dorn gerollt wird, man dann seine beiden Ränder zusammenschweißt, wobei die beiden Ränder der zentralen Tasche entlang einer mittleren Zone (13) des Streifens angeschweißt werden.

8. Flexible Verpackung, die durch das Verfahren nach einem der Ansprüche 1 bis 7 erhalten wurde, dadurch gekennzeichnet, daß sie eine Trennwand in Form eines Streifens aufweist, die parallel zu einem Rand der Verpackung angeordnet ist, um einen Kanal und eine Hauptkammer zu bilden, und die in dichter Weise die Seitenwände der Verpackung von einem ihrer Enden bis zum anderen Ende verbindet, wobei diese Trennwand in der Nähe eines ihrer Enden Verbindungsmittel aufweist, um den Durchtritt des Inhalts zu gestatten.

9. Verpackung nach Anspruch 8, dadurch gekennzeichnet, daß sie durch Einrollen einer Hauptfolie (1) gebildet wird, die durch ein Verschlußmittel (5, 20) geschlossen wird.

10. Verpackung nach Anspruch 9, dadurch gekennzeichnet, daß das Verschlußmittel eine Schweißnaht ist.

11. Verpackung nach Anspruch 9, dadurch gekennzeichnet, daß das Verschlußmittel eine Zwischenwand (20) ist.

12. Verpackung nach einem der Ansprüche 9 bis 11, dadurch gekennzeichnet, daß eine Folie über die Verschlußmittel (5, 20) hinaus verlängert ist.

13. Verpackung nach einem der Ansprüche 8 bis 12, dadurch gekennzeichnet, daß die Trennwand in der Nähe eines der Seitenränder (5, 7) der Verpackung angeschweißt ist, um einen zu diesem Rand parallelen Kanal (6) zu bilden.

14. Verpackung nach Anspruch 8, dadurch gekennzeichnet, daß der Kanal (6) aus einem Streifen (3) gebildet ist, der durch Zusammenschweißen seiner beiden Ränder (12) geschlossen wurde, wobei die Ränder (11) der Hauptfolie auf beiden Seiten einer mittleren Zone (13) des Streifens angeschweißt sind.

15. Verpackung nach einem der Ansprüche 8 bis 13, dadurch gekennzeichnet, daß jeder der Ränder des Streifens in Richtung der Haupttasche umgebogen ist und an eine Seitenwand der Verpackung angeschweißt ist.

16. Verpackung nach einem der Ansprüche 8 bis 13, dadurch gekennzeichnet, daß jeder der Ränder des Streifens in Richtung des Kanals umgebogen ist und an eine Seitenwand der Verpackung angeschweißt ist.

17. Verpackung nach einem der Ansprüche 8 bis 16, dadurch gekennzeichnet, daß die Verbindungsmittel Öffnungen ausgewählt aus der Gruppe (Ausschnitt-Schlitz) sind.

18. Verpackung nach Anspruch 17, dadurch gekennzeichnet, daß ein Schlitz eine Form ausgewählt aus der Gruppe (quadratisch, gekrümmt, zirkumflexartig) aufweist.

19. Verpackung nach Anspruch 17, dadurch gekennzeichnet, daß der Ausschnitt eine Form ausgewählt aus der Gruppe (quadratisch, dreieckig, kreisförmig, gekrümmt, zirkumflexartig) aufweist.

20. Verpackung nach einem der Ansprüche 17 oder 18, dadurch gekennzeichnet, daß die Verbindungsmittel Gruppen identischer Öffnungen sind.

21. Verpackung nach einem der Ansprüche 17 oder 18, dadurch gekennzeichnet, daß die Verbindungsmittel Gruppen unterschiedlicher Öffnungen sind.

22. Verpackung nach einem der Ansprüche 8 bis 21, dadurch gekennzeichnet, daß die Verbindungsmittel (8) mit Bändchen (17) ausgestattet sind, die mit ihrem oberen Teil angeschweißt sind.

23. Verpackung nach einem der Ansprüche 8 bis 22, dadurch gekennzeichnet, daß sie außerdem Entleerungsmittel (21) aufweist, die auf der Trennwand zwischen den Verbindungsmitteln (8) und dem Boden (10) vorgesehen sind.

24. Verpackung nach einem der Ansprüche 8 bis 23, dadurch gekennzeichnet, daß sie eine rechteckige Form aufweist.

25. Verpackung nach einem der Ansprüche 8 bis 23, dadurch gekennzeichnet, daß sie eine trapezförmige Form aufweist.

26. Verpackung nach einem der Ansprüche 8 bis 25, dadurch gekennzeichnet, daß der Kanal an seinem Ende, das demjenigen mit den Verbindungsmitteln (8) gegenüberliegt, Mittel zur Entnahme des Produkts aufweist.
